# EUROPÄISCHE PATENTSCHRIFT

(11) **EP 0 552 652 B1**
(45) Veröffentlichungstag und Bekanntmachung des Hinweises auf die Patenterteilung: **09.04.1997**
(21) Anmeldenummer: 93100375.0
(22) Anmeldetag: 13.01.1993
(51) Int. Cl.: A47L 9/06

(54) **Bodendüse für Staubsauger**
Vacuum cleaner nozzle
Embout d'aspirateur

(30) Priorität: 22.01.1992 DE 4201596
(43) Veröffentlichungstag der Anmeldung: 28.07.1993
(73) Patentinhaber: Kurz, Gerhard, D-70565 Stuttgart (DE)
(72) Erfinder: Kurz, Gerhard, D-70565 Stuttgart (DE)
(74) Vertreter: Otte, Peter, Dipl.-Ing.

(56) Entgegenhaltungen:
- EP-A- 0 125 994
- EP-A- 0 125 994
- EP-A- 0 248 695
- EP-A- 0 382 598
- PATENT ABSTRACTS OF JAPAN vol. 15, no. 440 (C-883)11. November 1991 & JP-A-31 86 243 (MATSUSHITA ELECTRIC IND CO) 14. August 1991
- PATENT ABSTRACTS OF JAPAN vol. 14, no. 403 (C-753)31. August 1990 & JP-A-21 52 420 (MATSUSHITA ELECTRIC IND CO) 12. Juni 1990
- PATENT ABSTRACTS OF JAPAN vol. 14, no. 417 (C-756)10. September 1990 & JP-A-21 59 232 (MATSUSHITA ELECTRIC IND CO)
- PATENT ABSTRACTS OF JAPAN vol. 16, no. 001 (C-899)9. Oktober 1991 & JP-A-32 28 724 (MATSUSHITA ELECTRIC IND CO)

## Beschreibung

### Stand der Technik

Die Erfindung betrifft eine Bodendüse für Staubsauger nach dem Oberbegriff des Anspruchs 1.

Bei einer bekannten Bodendüse dieser Art (EP-A-0 125 994 - vergl. hierzu auch die ähnlichen, auf den gleichen Anmelder zurückgehenden Schriften entsprechend EP-A-0 382 598 bzw. EP-A-0 248 695) ist im Saugbereich der Bodendüse eine spezielle Schwenklagerung angeordnet, die unabhängig zu eventuellen Schwenkbewegungen der Bodendüse selbst um ihre Unterstützungsmittel, hier in Form von Stützrädern, um eine eigene vordere Achse selbst wieder Schwenkbewegungen ausführen kann. Diese Schwenklagerung umfaßt einen separaten Gehäuseteil, dessen Bodenfläche Eindrückungen zur Bildung schrägverlaufender Saugkanäle aufweist, so daß eine vordere breitflächige Reinigungskante, eine hintere ebenfalls sehr breite Reinigungskante und eine mittlere Rippe erkennbar sind Rippe, die an dem die separate Schwenklagerung gewährleistenden vorderen Schwenkgehäuse gelagert sind. Somit öffnen sich nach unten zum zu bearbeitenden Boden oder Teppichflor hin zwei quer zur Schieberichtung verlaufende Saugkanäle, die von vor der vorderen und der hinteren Reinigungskante noch durch quer verlaufende Bürstenleisten ergänzt sind. Die nach unten deutlich abgerundete Zwischenrippe erfüllt offenbar lediglich die Trennfunktion zwischen den beiden so gebildeten Teilsaugkanälen und springt, worauf ausdrücklich hingewiesen ist (Seite 4, Zeilen 12/13) weniger vor als die beiden die Teilsaugkanäle nach vorn und hinten begrenzenden Reinigungskanten. Daher ist die Zwischenrippe einmal wegen ihrer abgerundeten Form und zum anderen wegen ihrer insgesamt zurückgezogeneren Position nicht geeignet, auf ein florhaltiges Fußbodengewebe eigenständig einwirken zu können, bis auf die erwähnte Trennfunktion der beiden Teilsaugkanäle, worauf in dieser Veröffentlichung auch ausdrücklich hingewiesen ist.

Bekannt ist es ferner, im hinteren Bereich einer Bodendüse (EP-A-0 382 598) eine aus weichem nachgiebigen Material bestehende Gummilippe anzuordnen, die die Funktion eines Abstreifers übernimmt und je nach Bewegungsrichtung der Bodendüse weit nach hinten oder nach vorn abgebogen nachläuft. Diese Abstreifer-Gummilippe weist an ihrem unteren Rand eine Zahnung auf, die jedoch bei der starken Verschwenkwirkung, die die Gummilippe beim Bewegungsablauf einzunehmen imstande ist - die dargestellten Zeichnungen zeigen die Lippe mit ihrem Endbereich nahezu in die Horizontale abgebogen - offensichtlich keinen größeren Bearbeitungseinfluß auf das Bodengewebe mit ihrer Kammstruktur hat.

Bei einer weiteren bekannten Bodendüse dieser Art (DE-GM 73 43 139) ist im vorderen Bereich des Düsenunterteils ein sich über die Düsenbreite erstreckender Saugkanal angeordnet. In der Mitte ist dieser Kanal durch einen flexiblen Querstreifen in zwei Teilkanäle unterteilt, wobei der flexible oder elastische Streifen im Bereich der im Düsenboden befindlichen Saugöffnung unterbrochen ist. In Ruhelage steht der elastische Streifen etwas über den Düsenboden vor und ist in der Lage, aufgrund seiner Elastizität je nach Bewegungsrichtung entweder nach hinten oder nach vorn so ausweichend wegzuschwenken, daß er sich satt gegen die gesamte zu reinigende Fläche anlegt, wobei es auch gelingt, eine solche Anlage gegen unebene Flächen zu erzielen. Der Hauptgrund für die elastische Ausbildung liegt darin, daß durch das seitliche Ausweichen des bevorzugt aus einem elastischen Werkstoff bestehenden Streifens eine geringere Schiebekraft benötigt wird, da dieser, jeweils in Schieberichtung gesehen, einfach nach hinten wegkippt.

Bekannt ist ferner (DE-GM 19 43 044) eine Staubsaugerdüse mit zwei in Arbeitsrichtung der Düse hintereinanderliegenden Saugschlitzen auszubilden, wobei diese Saugschlitze jeweils mit vorderen und hinteren Längskanten auf der zu reinigenden Oberfläche gleiten und zwischen den jeweils inneren Längskanten der Saugschlitze ein sich über die ganze Breite der Düse erstreckender, an den Düsenstirnseiten offener Luftkanal vorgesehen ist. Hierdurch soll bezweckt werden, daß die frei in diesen mittleren, nicht mit der Düsensaugöffnung verbundenen Zwischenkanal beidseitig einströmende Luft dann auch sozusagen von innen über die Saugschlitze angesaugt werden kann, so daß sich im Endeffekt eine saugende Luftströmung zur Saugöffnung über vier auf der zu reinigenden Oberfläche gleitende Längskanten ergibt, die im übrigen sämtlich in einer gemeinsamen Ebene liegen.

Ergänzend kann in dem nach außen offenen freien Zwischenluftkanal noch ein für sich gesehen bekannter Fadenaufnehmer, beispielsweise in Form eines Kammes, angeordnet sein.

Das sich bei diesen bekannten Saugdüsen ergebende Problem, insbesondere zur Reinigung von Teppichen oder sonstigen höherflorigen Materialien, den Flor zu öffnen und eine reinigende Tiefenwirkung zu erzielen, läßt sich auf diese Weise jedoch nicht lösen, da sowohl der elastische Querstreifen bei dem DE-GM 73 43 139 als auch notwendigerweise die vier Längskanten des DE-GM 19 43 044 auf der zu reinigenden Oberfläche und diese nicht öffnend lediglich gleiten.

Weitere Ausführungsformen bekannter Staubsauger-Bodendüsen ergeben sich aus folgenden Veröffentlichungen entsprechend DE-OS 32 41 213, DE-OS 29 39 353, EP 01 63 772, DE-OS 32 28 644, AT 236 595, DE-GM 88 09 802, GB 22 00 538, DE-OS 34 31 164 und DE-GM 78 13 344.

Bei der DE-OS 32 41 213 sind verstellbare Kufen vorgesehen, die zwischen sich Leisten aufnehmen, die jeweils mit einer weichen Beschichtung versehen sind. Dabei wirken die Kufen als Tragelemente, die in Ruhestellung um einen vorgegebenen Betrag gegenüber den Auflageflächen der Leisten zurückgesetzt sind, um den sie in der Arbeitsstellung gegenüber dieser Auflagefläche jeweils hervorragen. In den Leisten sind jeweils quer zur Längsachse verlaufende Kanäle mit Bezug auf die Kanäle in benachbarten Leisten auf Lücke angeordnet.

So ist es aus der DE-GM 88 09 802 ferner bekannt, ein über hintere Tragrollen 9 gelagertes Staubsaugermundstück so auszubilden, daß die Schwenkachse für den Anschlußstutzen sich senkrecht oberhalb der Drehachse der Tragrollen befindet, während die Kippachse des Mundstückteils unterhalb der Drehachse der Tragrollen und in waagerechter Richtung vor diesen Rollen zur Längsmittelachse hin angeordnet ist. Daher ergibt sich beim Schieben des Staubsaugermundstücks gleichzeitig ein Kippmoment auf ein Zwischenkanalteil. Dieses Kippmoment erzeugt am Mundstückteil eine senkrecht nach unten gerichtete Kraft, die über die Kippachse in das Mundstückteil eingeleitet wird und dieses gegen die abzusaugende Fläche drückt. Allerdings gelingt es einer Bedienungsperson auf diese Weise nicht, wie dies gelegentlich versucht wird, durch Ausübung eines stärkeren Anpreßdrucks über den Anschlußstutzen, mit welchem das Staubsaugermundstück von der Bedienungsperson über den Boden geführt wird, dieses fester an die Arbeitsoberfläche anzupressen, was erwünscht wäre, da alle senkrecht nach unten wirkenden, von der Bedienungsperson ausgeübten Kräfte von den Lagerrollen aufgefangen werden.

Bei einem weiteren bekannten Staubsaugermundstück (DE-OS 28 17 512) verlaufen zu beiden Seiten einer zentralen Absaugöffnung in der Bodenplatte, die über einen Absaugkanal in den schwenkbar angelegten Absaugstutzen übergeht, sich gabelartig öffnende Saugkanäle, die als Eindrückungen der Bodenplatte ausgebildet und von allen Seiten von Flächen umgeben sind, die in der Teppichsaugposition gleichzeitig die Auflageflächen für die Mundstückplatte bilden. In der Verschieberichtung vorn und hinten verlaufen über die gesamte Breite des Staubsaugermundstücks ausfahrbare Bürstenleisten für die Hartfußbodenbearbeitung, wobei in der nach vorne gerichteten Schiebebewegung gesehen hinter der Absaugöffnung ein übliches Fadenaufnehmerrechteck angeordnet ist, welches aus einem teppichflorartigen Schrägborstenstoff besteht.

Bei einem weiteren Staubsaugermundstück entsprechend europäischer Patentschrift 0 151 739 ist ein üblicherweise vorgesehenes Räderpaar, auf welchem sich das vom Handgriff kommende und über den Ansaugstutzen mit der Bodendüse verbundene Rohr abstützt, gleichachsig zur Schwenkachse des an dieser Bodendüse angelenkten Saugstutzens angeordnet, wodurch erreicht werden soll, daß die Eindringtiefe von die Saugöffnung begrenzenden Arbeitskanten den verschiedenen Bodenbelägen optimal angepaßt wird und insbesondere gerade nicht von der auf das Mundstück ausgeübten Kraft beeinflußt werden kann. Eine solche Bodendüse reagiert daher nicht auf die von dem Benutzer beim Saugvorgang ausgeübte Stützkraft mit einem weiteren Eindringen oder einem stärkeren Anpressen an den zu bearbeitenden Boden, da diese Stützkraft von dem Stützräderpaar vollständig aufgefangen wird. Dies kann allerdings unter bestimmten Umständen als problematisch angesehen werden, wenn der Benutzer durch kräftiges Andrücken ausdrücklich versucht, die Reinigungswirkung zu erhöhen.

Es ist ferner bekannt (europäische Patentschrift 0 163 772), die Höhenverstellung der vor der vorderen Arbeitskante der Mundstücksohle angeordneten Bürstenleiste dadurch zu vereinfachen, daß die Bürstenleiste an einer im hinteren Bereich des Mundstückgehäuses schwenkbar gelagerten Schwinge angeordnet ist. Diese Schwinge wird in der üblichen Weise mittels eines am Mundstückgehäuse vorgesehenen Verstellelements verschwenkbar umpositioniert und in der jeweils ereichten Stellung arretiert. Dabei sind die verschiedenen Stellungen von hier verstellbar ausgebildeten Bürstenleiste, Fadenheber oder Fadenaufnehmer sowie bestimmten Auflageflächen zueinander dadurch fest vorgegebenen, daß drei Steuerschieber mittels Verbindungsteilen zu einem einzelnen Steuerteil zusammengefaßt sind, wobei durch eine Verstellung eines der Steuerteile die einzelnen Funktionsteile des Staubsaugermundstücks jeweils in eine durch die Geometrie der einzelnen miteinander verbundenen Steuerschieber festgelegte Stellung zueinander gebracht werden.

Der Erfindung liegt die Aufgabe zugrunde, bei einer Bodendüse für Staubsauger eine wesentliche Verbesserung der Reinigungsleistung insbesondere auf Florböden zu erreichen.

### Vorteile der Erfindung

Die Erfindung erreicht dieses Ziel mit den Merkmalen des Anspruchs 1 bzw. den Merkmalen von Unteransprüchen und hat den Vorteil, daß bei gleichbleibend geringer, jedenfalls nicht fühlbar erhöhter Schiebekraft eine besonders gute Reinigungswirkung bei Florböden, auch in stark verschmutzten Fällen möglich ist, da durch eine starre mittlere sogenannte Pflugleiste bei in diesem Fall zwei vorgesehenen Saugkanälen der Florboden sozusagen umgepflügt wird und beidseitig dieses Mittelstegs in wirksamer Weise Luft abgesaugt wird.

Dieses Eingraben des Mittelstegs in den Flor, welches bei der nach vorn oder nach hinten gerichteten Bewegung der Bodendüse beim Arbeiten mit dieser dazu führt, daß aufeinanderfolgend nach oben stehende Florfäden zunächst abgebogen, d.h. sozusagen aufgeklappt werden bei ständig wirkendem beidseitigem Sauglufteinfluß, und anschließend nach Freigabe durch den Mittelsteg wieder in ihre Normalposition zurückschnellen, wodurch feinste Staubteilchen geradezu von den Fäden und Fasern abgeschleudert und von der über die ganze Breite der Bodendüse wirksamen starken Unterdruckwirkung, die zu beiden Seiten des mittleren Pflugsteges vorherrscht, abgesaugt werden.

Hier ergibt sich ferner der Vorteil, daß durch die starre, nach unten eine möglichst schmal verlaufende und gegebenenfalls kammartig gezackte Ausbildung des Pflugstegs als zentrale Reinigungskante dessen Eingrabwirkung in den Flor noch verstärkt wird, wobei ferner beidseitig, also nach vorn und nach hinten gesehen zusätzliche Reinigungskanten vorhanden sind, wodurch sich zwei Saugkanäle parallel zueinander über die gesamte Breite der Bodendüse ergeben, die durch eine große zentrale, zur Verbesserung der Luftführung gegebenenfalls auch mit schrägen Verbindungsflächen trichterförmig verlaufende, sich getrennt in die beiden Saugkanäle öffnende Saugöffnung optimal unter Unterdruckwirkung gesetzt werden. Es wirken daher in beiden Bewegungsrichtungen der Bodendüse beim Arbeiten immer mindestens zwei der vorhandenen drei Reinigungskanten, wenn man die Pflugleiste mitzählt, optimal und die dritte mit guter Reinigungswirkung.

Durch die in den Unteransprüchen sowie in der nachfolgenden Beschreibung aufgeführten neuen Maßnahmen sind eine Vielzahl vorteilhafter Weiterbildungen und Verbesserungen der im unabhängigen bzw. Hauptanspruch angegebenen Erfindung möglich.

So ist es ferner vorteilhaft, daß durch eine waagerechte Achsversetzung der Stutzenanlenkung mit Bezug auf die Stützrollen oder Radlagerungsachse um einen vorgegebenen Betrag die Möglichkeit geboten wird, bei stärkerer Druckausübung auf den Handhabungsstiel vom Benutzer auch eine stärkere Anlegekraft der Düse jedenfalls beim Vorwärtsschieben zu erzeugen, so daß es gelingt, hierdurch dem Benutzer durch eigene gezielte zusätzliche Kraftanstrengung ein noch stärkeres Anpressen der Bodendüsensohle zu erzielen, die Eingrabwirkung der Reinigungskanten zu verstärken und insoweit auch eine stärker auf die zu reinigende Fläche wirkende Saugkrafterhöhung zu erzielen. Da die Achsversetzung innerhalb vorgegebener Grenzen verbleibt, ist andererseits aber dem Bemühen des Benutzers ebenfalls eine Grenze gesetzt, so daß einer zu starken Eingrabwirkung, in Verbindung mit einem starken Abbremsen der Bodendüse beim Arbeiten gegen die Schiebekraft Einhalt geboten ist.

Eine vorteilhafte Ausgestaltung der Erfindung besteht darin, daß die Bodenplatte durch eine nach unten vorspringende, praktisch geschlossen umlaufende Dichtlippe im hinteren Bereich, die sich nach vorn, also in Schieberichtung vom Benutzer weg gesehen im Übergang an die dann vordere Reinigungskante anschließt und in diese übergeht, eine Abdichtung im Sinne eines praktisch abgeschlossenen Saugraums bildet, was besonders für Hartfußböden von Bedeutung ist. Dieser abgeschlossene Saugraum öffnet sich lediglich zu beiden Seiten der Saugkanäle durch bewußt bemessene, auf das Gesamtverhalten der Bodendüse abgestimmte Öffnungen.

Dieser nahezu dicht abgeschlossene Saugraum vermittelt den weiteren Vorteil, daß die Luft bei hoher Geschwindigkeit über die gesamte Breite der Bodendüse gesehen durch die jeweils vordere und hintere Reinigungskante in Richtung auf den mittleren Pflugsteg strömt.

Da entsprechend einem weiteren Vorteil die vorderen und hinteren Reinigungskanten, die zwischen sich nach vorn und hinten die beiden Saugkanäle einschließen, nach unten abgerundete Saugkanten bilden, kann die angesaugte Luft unter diesen runden Saugkanten nahe dem Grundgewebe hindurchgezogen werden, so daß sich eine optimale Reinigungswirkung in der Tiefe schon hierdurch sowie dann insbesondere jeweils hinter dem als Flor-Öffnungsrippe wirkenden Pflugsteg ergibt.

Ein weiterer Vorteil besteht darin, daß sämtliche beweglichen Teile ihre Lagerung über gekröpfte Achsstummel für die Stützräder erfahren, wobei die Kröpfung dazu dient, den Achsversatz zwischen der Stutzenanlenkung und der Radlagerung sicherzustellen. In diesem Zusammenhang greift eine eine zusätzliche Bürstenleiste tragende Schwinge oder Schwenkplatte mit mindestens zwei, in vorteilhafter Ausgestaltung mit vier Lagerarmen bis zu den Achsstummeln für die Stützräderlagerung zurück, umfaßt diese außerhalb der Stützräder gabelartig und bildet so den hinteren Verschwenkpunkt für die Schwenkplatte bei gleichzeitiger Sicherung der Achsstummeln in ihrer Position, weil die sich gabelartig öffnenden Schwenkstege an der Schwenkplatte auf die gekröpften Achsstummel aufgeklipst werden. Sie bilden so Sicherungsringe für die Achsstummel.

Ein weiteres Merkmal der vorliegenden Neuentwicklung besteht darin, daß die vom angelenkten Saugstutzen kommende, durch die Bodendüse verlaufende Unterdruckführung im Bereich des Sauglochs, welches sich in die beiden Saugkanäle öffnet, von entsprechenden Abschrägungen gebildet ist, die dafür sorgen, daß die notwendige Luftumlenkung keine rechtwinklige Abknickung aufweist, sondern einem allmählichen schräggeführten Übergang folgend für möglichst wenig Strömungsverluste und Verwirbelungen in diesem Bereich sorgt, so daß hierdurch die sich in die Saugkanäle fortpflanzende Unterdruckwirkung signifikant erhöht und verbessert wird.

Ein weiteres Merkmal umfaßt die Lagerung einer Wippe im Oberteil der Bodendüse, durch welche die Schwenkplattenposition je nach der Art des zu bearbeitenden Fußbodens umgestellt werden kann; diese Wippe ist von einem mehrfach gekröpften, sich über die Breite der Bodendüse erstreckendem Rohr gebildet, welches an verschiedenen Stellen in Lagerböckchen gehalten ist und mit bei einer Verschwenkung eine Exzenterwirkung auf die Schwenkplatte ausübenden Stegen an der Schwenkplatte beidseitig angreift und diese gleichmäßig ohne Verkanten nach unten drückt, so daß die Bürstenleiste aus der Bodenplatte austreten kann, wobei gleichzeitig auf der der Wippe gegenüberliegenden Seite eine durch das transparente Kunststoffmaterial des Bodendüsengehäuses erkennbare Anzeigeeinrichtung die jeweilige Wippenposition und damit entsprechend auch die Schwenkplattenposition angibt, dahingehend, ob die Bodendüse für die Bearbeitung von Hartfußböden oder von Florböden geeignet ist.

Ein weiteres Merkmal betrifft insgesamt den einfachen Aufbau der Bodendüse, die aus überhaupt nur drei und, wenn man die beiden Stützräder mit ihren Achsen hinzuzählt, aus fünf Einzelteilen besteht, die durch entsprechende Formgebung der hier ausschließlich verwendeten Kunststofgehäuse- und Plattenteile so verstärkt und so ineinandergreifend ausgebildet sind, daß auch die Montage ohne größeren Aufwand durchgeführt werden kann.

### Zeichnung

Ausführungsbeispiele der Erfindung sind in der Zeichnung dargestellt und werden in der nachfolgenden Beschreibung näher erläutert. Es zeigen:
- Fig. 1: eine Draufsicht auf eine Ausführungsform einer Bodendüse oder eines Staubsaugermundstücks mit gestrichelter Darstellung des inneren vom Saugstutzen zum Saugloch führenden Saugkanals sowie der Umschalteinrichtung für die Bürstenleisten-Schwinge;
- Fig. 2: eine Ansicht der in Fig. 1 gezeigten Ausführungsform einer Bodendüse von unten (erste Ausführungsform),
- Fig. 3: den Oberteil des die Bodendüse bildenden Gehäuses in einer Ansicht von unten bei weggenommener Bodenplatte, wobei auf der rechten Seite noch Teile der inneren Schwinge oder Schwenkplatte für das Ausfahren der Bürstenleiste erkennbar sind,
- Fig. 4: die Darstellung eines gekröpften Lagerzapfens für die gleichzeitige Lagerung von Stützrädern und Schwenkplatte,
- Fig. 5: eine Draufsicht auf die die Bürstenleiste tragende Schwenkplatte als Mittelplatte der Bodendüse;
- Fig. 6: eine Seitenansicht der Schwenkplatte nach Fig. 5,
- Fig. 7: einen Schnitt durch den oberen Gehäuseteil der Bodendüse längs der Linie VII-VII der Fig. 1 bei weggelassenem Anschlußstutzen,
- Fig. 8: einen Querschnitt ähnlich der Darstellung der Fig. 7 durch den oberen Gehäuseteil mit unten angesetzter Bodenplatte bei weggelassener Mittelplatte bzw. Schwenkplatte einer abgewandelten Ausführungsform, bei der ein vorderer Fadenaufnehmer innerhalb eines vorderen Saugkanals in der Bodenplatte angeordnet ist;
- Fig. 9: zeigt eine ähnliche Querschnittdarstellung wie die Fig. 7 und 8 mit teilweise weggelassenen Komponenten (Bereich Saugkanal und Pflugleiste) zur besseren Darstellung der Wippe der Umschalteinrichtung und ihrer Wirkungsweise zur Verstellung der Schwenkplatte,
- Fig.10: zeigt eine Draufsicht auf die doppelt gekröpfte Verstellachse für die Umschalteinrichtung der Schwenkplatte, während die
- Fig.11: schematisiert ein Schaubild zum besseren Verständnis der sich ergebenden Saugwirkungen mit mittlerem Pflugsteg und sich beidseitig anschließenden, abgerundeten vorderen und hinteren Reinigungskanten angibt;
- Fig. 12: zeigt eine Variante der Bodenplattenansicht mit noch nicht eingesetztem mittlerem Pflugsteg;
- Fig. 13: zeigt einen Schnitt durch die Bodenplatte der Fig. 12 längs der Linie XIII-XIII und
- Fig. 14: zeigt schließlich in seitlicher Einzeldarstellung eine bevorzugte Ausführungsform eines Pflugstegs, wie er mit seitlichen Verrastungshäkchen in eine Aufnahmenut der Bodenplatte eingeschnappt werden kann.

### Beschreibung der Ausführungsbeispiele

Grundgedanken der hier vorgestellten Neuerung betreffen:
- die Ausbildung der Grundplatte mit zwei parallelen, lediglich durch einen Pflugsteg getrennten Saugkanälen, die beide mit dem einen zum Saugstutzen führenden Saugloch verbunden sind,
- die Ausbildung des mittleren Pflugstegs als starre, schmale Reinigungskante zum Öffnen des Flors und vorzugsweise mit kammartig gezackter unterer, auf den Flor gerichteter Randkante,
- die beiden jeweils vorderen bzw. hinteren Saugkanten, die zwischen sich die beiden Saugkanäle sowie den mittleren Pflugsteg einschließen, mit nach unten auf den Flor gerichteten abgerundeten Kanten, so daß Luftströmungen unterhalb dieser runden Saugkanten jeweils von vorn und hinten aus der Umgebung über die gesamte Breite der Saugkanten möglich ist,
- die Anordnung einer verschwenkbaren Bürstenleiste vor den mindestens zwei parallelen Saugkanälen von Schmalseite zu Schmalseite gradlinig verlaufend,
- die Ausbildung der Schwenkplatte als Trägerplatte für den Bürstenkranz in Form einer Schwinge, die für ihre Schwenklagerung bis zur Achslagerung der Stützräder zurückgreift,
- die Ausbildung der Lagerzapfen für die Stützräder in Form gekröpfter Achsstummel, die zusätzlich zur Lagerung der Schwinge und der Stützräder auch die Schwenkanlenkpunkte für den Saugstutzen bilden,
- die Ausnutzung der gekröpften Achsstummel zur Verlagerung der Schwenkachse für den Saugstutzen nach vorn aus der Drehachse für die Stützräder heraus zur gewollten Ausnutzung von über den Handhabungsstiel aufgebrachten Druckkräften (Achsversatz),
- die Anordnung einer den Saugraum nach hinten, also zur Stützrollenseite hin abschließenden, umlaufenden Dichtung in Form einer erhabenen Randumrandung in der Bodenplatte,
- die Anordnung von Fadenaufnehmerflächen vor und hinter den beiden unabhängigen Saugkanälen mittig der Bodendüse mit der fakultativen Möglichkeit, die vordere Fadenaufnehmerfläche aus dem Bereich der insofern dann unterbrochenen Bürstenleiste in den Verlauf des vorderen Saugkanals zu verlegen,
- die Bildung von jeweils aufeinander zu gerichteten offenen Lagerböckchen an der nach unten gerichteten Innenseite des Oberteils des Bodendüsengehäuses und der nach oben gerichteten Innenseite der Bodenplatte, die zusammen die runden Achslagerungen für die quer durchlaufende Schwenkachse der Umschalteinrichtung bilden, ferner
- die Ausbildung des inneren Saugkanals vom Saugstutzen übergehend zum Saugloch mit schrägen, von der Bodenplatte gebildeten Begrenzungen derart, daß sonst notwendig werdende abrupte rechtwinklige Umlenkungen des Luftstroms mit entsprechender Wirbelbildung und Verlusten vermieden sind,
- die doppelwandige Ausbildung von rückwärts greifenden Gehäuseoberteilen zur Achsstummelaufnahme, wobei gabelartig am Ende sich öffnende Schwenkhebel der Schwenkplatte in diese Doppelwandungen zurückgreifen bis zu den Achsstummeln und an diesen durch Einklipsen gelagert sind und gleichzeitig für diese Sicherungsringe bilden, schließlich
- die Ausbildung der Schwenkachse für die Umschalteinrichtung auf der einen Seite mit von außen zugänglicher Betätigungswippe und mit auf der anderen Seite der Bodendüse durch deren transparentes Gehäuse erkennbarer Anzeigeeinrichtung für die jeweilige, von der Schwenkplatte eingenommene Position.

Die in den Figuren 1 und 2 von oben und von unten dargestellte Bodendüse 10, die auch als Staubsaugermundstück bezeichnet werden kann, umfaßt im wesentlichen drei Hauptteile, nämlich das in Fig. 1 sichtbare obere Deckgehäuseteil 11, eine mittlere Schwenkplatte 12, die auch und insbesondere eine vordere Bürstenleiste 13 lagert und in größerem Detail in den Figuren 5-9 dargestellt ist, sowie eine untere Bodenplatte 14, auch Mundstücksohle oder untere Düsenplatte genannt.

Es wird zunächst Bezug genommen auf die Fig. 2, die die Unterseite der Bodendüse 10 darstellt und hauptsächlich Einzelheiten der Bodenplatte 14 angibt.

Es wird zunächst auf folgendes hingewiesen. Die im folgenden häufiger verwendeten Begriffe vorn und hinten bzw. rückwärtig sind auf eine Bewegungsrichtung bezogen, bei welcher die Bodendüse 10 über einen nicht dargestellten Handhabungsstiel, der am Saugstutzen 15 befestigt ist, nach vorn, also vom Benutzer auch weggeschoben wird; hinten oder rückwärtig bedeutet angrenzend zum Saugstutzen 15.

Die Bodendüse verfügt über mindestens zwei, zueinander getrennte, sich über die gesamte Breite erstreckende Saugkanäle 16a, 16b, die voneinander getrennt sind und mittig (getrennt) in ein gemeinsames Saugloch 17 übergehen. Beide Saugkanäle 16a, 16b sind von Reinigungskanten umschlossen, einschließlich eines mittleren, eine beidseitig wirkende Reinigungskante 18 bildenden durchgehenden Stegs, der im folgenden als Pflugleiste bezeichnet ist und der auch die beiden Saugkanäle 16a, 16b deutlich voneinander trennt, auch mit Bezug auf die Luftströmungen, da, wie erkennbar, jeder der Saugkanäle 16a, 16b separat in ein ihm jeweils zugeordnetes Teilsaugloch 17a', 17b' einmündet, die sich erst weiter innen zum dann gemeinsamen Saugloch 17 vereinigen.

Nach vorn und nach hinten sind die beiden Saugkanäle 16a, 16b von weiteren Reinigungskanten begrenzt, nämlich einer vorderen Reinigungskante 19 und einer hinteren Reinigungskante 20, die bei dem dargestellten Ausführungsbeispiel der Fig. 2 auch mittig unterbrochen sein können von einem vorderen Fadenaufnehmerkissen 21 und einem hinteren Fadenaufnehmerkissen 22. Diese Fadenaufnehmer 21, 22 bestehen üblicherweise aus einem für sich gesehen bekannten geeigneten, teppichflorartigen Schrägborstenstoff o. dgl. Gegenüber den Reinigungskanten 19, 20 und der Pflugleiste 18 sind die Flächen der Fadenaufnehmer geringfügig in das Bürsteninnere zurückversetzt. Sonst sind keine weiteren erhabenen Gleitflächen im Sohlenbereich vorhanden, die eine Pflugleisten-Eingrabwirkung verhindern könnten.

Bei diesem Ausführungsbeispiel unterbrechen die beiden Fadenaufnehmerkissen 21 und 22 die durchlaufende Form der vorderen und hinteren Reinigungskanten 19 und 20, so daß diese in zwei Teilstücke 19a, 19b bzw. 20a, 20b unterteilt sind. Das Saugloch 17 öffnet sich in die Saugkanäle 16a, 16b beidseitig trichterförmig, so daß die Saugteillöcher 17a, 17b jeweils Öffnungsschrägen 23 bilden. Noch vor der vorderen Reinigungskante 19 befindet sich die weiter vorn schon erwähnte Bürstenleiste 13, die, wie für sich gesehen bekannt, ausfahrbar gestaltet ist und daher an der beweglichen Schwenkplatte 12 gelagert ist, die in Fig. 2 nicht erkennbar ist.

Die Bodenplatte ist randseitig in das obere Deckgehäuseteil 11 eingelassen, welches in der Darstellung der Fig. 2 lediglich als umlaufende Randkante 11a in Erscheinung tritt, wobei mit 26 jeweils Schrauböffnungen an beliebiger Position bezeichnet sind, mit welcher die Bodenplatte in vorzugsweise erhabene, zylinderartig vorspringende Schraubsockelansätze des oberen Deckgehäuseteils verschraubt ist.

An den Schmalseiten der Bodendüse können die Saugkanäle 16a, 16b noch in ihrer Größe abgestimmte Randöffnungen 27 aufweisen zur Erleichterung des Lufteintritts an diesen Stellen von außen.

Die Bodenplatte besteht bevorzugt aus einem einheitlichen Kunststoffteil, vorzugsweise Spritzgußkunststoff, wobei die restlichen, noch nicht erwähnten Flächen gegenüber den Reinigungskanten zurücktreten, so daß die Reinigungskanten die einzigen Teile der Bodenplatte sind, die in der Normalposition der Bodendüse nach unten hervortreten und auch die Gleitflächen bilden. Für Hartfußboden wird, was bei solchen Bodendüsen üblich ist, die Bürstenleiste 13 nach unten ausgefahren. Die Reinigungskanten 18, 19 können sich unter Bildung von ein- oder beidseitigen Auflaufschrägen nach unten verjüngen, sind aber bevorzugt (s. Fig. 11) abgerundet, wodurch ein hinreichendes Gleitvermögen der Bodendüse auch über schwerem florartigem Bodengewebe möglich ist. In diesem Zusammenhang spielt insbesondere der Mittensteg der zentralen Pflugleiste 18 eine wesentliche Rolle für die signifikant verbesserte Schmutz- und Staubaufnahmefähigkeit, denn die Pflugleiste 18 dringt in beiden Bewegungsrichtungen in das Florgewebe ein, lockert dieses auf, legt, je nach Bewegungsrichtung, Florfasern um und öffnet den Flor entweder in den vorderen Saugkanal 16a oder den rückwärtigen Saugkanal 16b, mit besten Absaugmöglichkeiten sowohl beim Vorschieben als auch Zurückziehen der Bodendüse. Es wird auf das schematische Funktionsdiagramm der Fig. 11 verwiesen; man erkennt, daß durch die Abrundungen 25 der vorderen Reinigungskante 19 und der hinteren Reinigungskante 20 einmal eine geringe Schiebekraft in beiden Richtungen gewährleistet ist, zum anderen aber durch den einigermaßen dicht abgeschlossenen Saugraum Luftströmungen in der Lage sind, unter den abgerundeten Saugkanten nahe dem Grundgewebe zu den Saugkanälen 16a, 16b zu strömen, so daß sich eine optimale Reinigungswirkung in Verbindung mit der Floröffnungswirkung durch die Pflugleiste 18 ergibt. Während die beiden vorderen und hinteren Reinigungskanten 19 und 20 aufgrund ihrer runden Ausgestaltung über den Flor gleiten und Luftströmungen durch den Flor nahe dem Grundgewebe zulassen, öffnet die spitzere, kammartig ausgebildete mittlere Pflugleiste 18 erkennbar die Florfäden bis zum Grundgewebe, so daß sich eine besonders gute Tiefenwirkung ergibt. Beim Vorschieben öffnet die vordere Reinigungskante 19 den von ihr bearbeiteten bzw. überfahrenen Florbereich in den Saugknal 16a, während die mittlere, beidseitig wirksame Pflugleiste 18 in diesem Fall den Flor zum Saugkanal 16b öffnet. Dies ist beim Zurückziehen der Bodendüse 10 dann umgekehrt. Bei beiden Bewegungsrichtungen sind beide Saugkanäle voll wirksam, und es sind jeweils zwei der Reinigungskanten an der Öffnungsarbeit für den Flor beteiligt, so daß sich eine besonders wirksame und effektive Art der Reinigung und Schmutzaufnahme ergibt, ohne daß eine der Bewegungsrichtungen der Bodendüse benachteiligt wird.

Diese Wirkung läßt sich speziell auch deshalb erzielen, weil keine anderen Auflagen oder Gleitflächen, bis auf weiter unten noch zu erläuternde, sich jedoch außerhalb des Dichtbereichs befindende Stützräder an der Auflage der Bodenplatte 14 beteiligt sind.

Aus der Darstellung der Fig. 2 erkennt man die beidseitige Lagerstellenbildung für die Stützräder 28a, 28b. Zu diesem Zweck verläuft die Randkante 11a des Deckgehäuseteils 11 im Lagerbereich für die Stützräder sozusagen auf sich selbst zurückgefaltet und bildet neben jeweils doppelten Durchtrittsbohrungen 29a, 29b jeweils beidseitig zu jedem der Stützräder zwischen den beiden Wandteilen 11a' und 11a'' (Fig. 2) Aufnahmeräume 30, in welche die Enden von bei dem dargestellten Ausführungsbeispiel vier Schwenkhebel 12a, 12b, 12c und 12d der Schwenkplatte 12 hineinragen (s. auch die Figuren 5 bis 8). Hierauf wird weiter unten noch eingegangen. Die Stützräder sind mittels gekröpfter Achsstummel 31 gelagert, die so von den beidseitigen Lagerwandbereichen 11a', 11a'' des Gehäuses aufgenommen und gehalten sind, wie am besten aus der Darstellung der rechten Seite der Fig. 3 erkennbar.

Jede der gekröpften Achsen 31 entsprechend Fig. 4 umfaßt ein größeres Längsteil 31a auf zur Lagerung des jeweiligen Stützrades 28a, 28b und einen gegenüber dem Längsteil versetzten Achszapfen 31b, der der Schwenklagerung des Saugstutzens 15 dient.

Die seitliche Darstellung der Figuren 7 und 8 in Verbindung mit Fig. 3 zeigt, daß die beiden aufeinander zu gewandten Wandstücke 33 der beiden inneren Lagerwandbereiche 32a, 32b des Deckgehäuseteils 11 eine Langlochkonfiguration 34 aufweisen, die es so möglich macht, daß die gekröpften Achsen 31 von innen unter Zwischenaufnahme der Stützräder 31 und unter Ausnutzung der Langlochkonfiguration 34 der inneren Teilwände 33 in die von den Doppelwänden gebildeten Achslöcher eingeschoben und zunächst soweit durchgeschoben werden, bis auch die äußere Achsstummelfläche 34 jeder gekröpften Achse 31 im wesentlichen bündig mit den inneren Wandteilen verläuft. Man kann dann den Stutzen 15 mit seinen Aufnahme-Sackbohrungen in den Freiraum 35 zwischen den Achslagerungen einschieben und drückt dann die gekröpften Achsen 31 von beiden Außenseiten wieder nach innen, bis die Achszapfen 31b den Stutzen schwenkbar lagern.

Man erkennt als erstes, daß sich hierdurch eine in etwa waagerecht verlaufende Achsversetzung der Schwenkachse des Saugstutzens 15 zu der Drehachse der Stützräder 31 ergibt, und zwar ist die Schwenkachse des Saugstutzens nach vorn versetzt um das Ausmaß der Kröpfung, so daß es für den Benutzer möglich ist, durch stärkeren Druck auf den mit dem Saugstutzen 15 verbundenen Handhabungsstiel, eine Andruckkraft bei besonderen Reinigungsanstrengungen noch auf die Bodendüse auszuüben.

Eine weitere Funktion der gekröpften Achsen besteht darin, daß die Achsen ferner Schwenklager für die die Bürstenleiste 13 tragende Schwenkplatte 12 bilden, die in Fig. 5 dargestellt ist und die nach hinten in Schwenkarme 12a, 12b, 12c und 12d übergeht, die, wie man der Seitendarstellung der Fig. 6 entnehmen kann, nach rückwärts gerichtet sich gabelartig mit einer Maulöffnung 34 so öffnen, daß die jeweiligen Maulöffnungen 34 unter Ausnutzung der von den Doppelwandungen 11a', 11a'' (Fig. 2) gebildeten Freiräume 30 bis zu den dort quer verlaufenden Achsen 31 geführt und dann an diese sozusagen angeklipst werden. Hierdurch ergibt sich einerseits eine weit zurückgesetzte Schwenkachslagerung für die Klappe, die daher im vorderen Bereich eine praktisch parallele Absenkung durchführen kann mit geringstem Aufwand und andererseits gleichzeitig ein Festklipsen und Arretieren der gekröpften Achsen 31 gegen Querbewegung.

Die Schwenkplatte 12 kann dabei in an sich beliebiger Weise vorzugsweise ebenfalls aus einem geeigneten Spritzkunststoff aufgebaut sein; in der Ausführungsform der Fig. 5 bildet sie neben einer Vielzahl von nach vorn verlaufenden Verstärkungsstegen 13e ebenfalls von Verstärkungsstegen umgebene Teilflächen 12f, die ferner ein mitangespritztes Aufnahmekreuz 12g für Druckfedern aufweisen. Hierdurch wird die Schwenkplatte 12 hochgedrückt, in der Darstellung der Fig. 2 und 5 also in die Zeichenebene nach unten, wodurch für diese Normalposition die mit der Schwenkplatte 12 verbundene Bürstenleiste 13 in das Innere der Bodendüse eingezogen verharrt. Dabei stützen sich Druckfedern 36 (Fig.9) in der Normalposition der Düsenplatte nach unten an der Innenfläche der mit dem Deckgehäuseteil 11 verschraubten Bodenplatte ab.

Die innere Saugkanalführung der Bodendüse läßt sich am besten aus der Darstellung der Figuren 1, 3 in Verbindung mit der Querschnittsdarstellung der Fig. 7 erkennen; vom schwenkbar angelenkten Saugstutzen 15 läuft der kastenförmige innere Saugkanal 43 nach vorn und mündet, zunächst lediglich auf das Deckgehäuseteil 11 bezogen und vo diesem gebildet, in einer sich öffnenden Umrandung 44. Von dieser Umrandung 44 übernimmt dann weiterführend eine nach innen gerichtete, von der Bodenplatte 14 ausgehende und mit der Umrandung 44 zusammensteckbare Umrandung 44', die am besten aus der Querschnittdarstellung der Fig. 8 erkennbar ist, die Weiterführung des Luftstroms bis zu der zweigeteilten Sauglochöffnung 17a, 17b, wobei die Sauglochöffnung 17 zu den Saugkanälen 16a, 16b weiter vorn schon erwähnte Schrägflächen 23 aufweisen kann, die sich nach unten außen in die Saugkanäle trichterförmig öffnen. Ferner sind schräg verlaufende Wandbereiche 44a' der Bodenplattendumrandung 44' vorgesehen, die, wie Fig. 8 zeigt, eine störungsfreie, möglichst wirbellose und daher verlustarme Umlenkung des Luftstroms zum Saugstutzen entsprechend dem Verlauf der Pfeile A, A' aus dem vorderen Saugkanal 16a bzw. dem hinteren Saugkanal 16b ermöglichen.

Die Umstellung der Schwenkplatte 13 erfolgt mittels einer Umschalteinrichtung 45 (s. Fig. 1), die im wesentlichen die in Fig. 10 gezeigte Schwenkachse 46 umfaßt; mit einer mittleren Abkröpfung 46a, die den Kasten des inneren Saugkanals umgeht (s. Fig. 7) und auf einer Seite des Deckgehäuseteils 11 eine durch eine Öffnung 47 in diesem zugängliche Wippe 48 umfaßt, die auch einer Fußverstellung zugänglich ist.

Die Schwenkachse 46 ist an verschiedenen Stellen durch eine Halbrundausnehmung bildende, offene Lagerböckchen 49a (Fig. 1) im Deckgehäuseteil bzw. von der Bodenplatte ausgehend gehalten, wobei beim Einsetzen der Bodenplatte die beiden jeweiligen Teillagerböckchen eine geschlossene Rundung für die Schwenkachse 46 bilden.

Durch von der Schwenkachse ausgehende nach unten in der Normalposition der Bodendüse 10 gesehen verlaufende Gleitflächen 50 wird, wie die Fig. 9 zeigt, längs einer Gegengleitfläche 51 der Schwenkplatte 12 bis zu einem Anschlag verfahren, der für die Wippe 48 beispielsweise von einem nach innen gezogenen Wandteil 49 des oberen Deckgehäuseteils gebildet sein kann, wodurch die Bürstenleiste 13 in die nach unten ausgefahrene Position gegen den Druck der Vorspannungsfeder 36 gedrückt wird.

Es versteht sich, daß diese Schräggleitflächen 50 an der Schwenkachse 46 beidseitig vorhanden sind; im Bereich der Wippe 48 können diese für die Bewegung der Schwenkplatte verantwortlichen Schrägflächen 50 einstückige Ansätze der Wippe 48 sein; auf der gegenüberliegenden Seite ist eine geeignete einstückige Druckfläche 50' gebildet, die auf eine Gegenfläche der Schwenkplatte 12 einwirkt. Es ist vorteilhaft, wenn die jeweilige, von der Schwenkplatte 12 eingenommene Position nach außen angezeigt wird; daher ist auf der zur Betätigungswippe 48 gegenüberliegenden Seite noch eine geeignete, Markierungen oder Symbole tragende Schwenkfläche 51 als Anzeigeeinrichtung vorgesehen, die durch das transparente Deckgehäuseteil erkennbar ist.

Da bevorzugt sämtliche erwähnten Teile aus einem geeigneten festen, gegebenenfalls transparenten Kunststoff hergestellt sind, empfiehlt es sich, die Reinigungskanten 19, 20, wie im übrigen aus Fig. 2 und Fig. 12 gut zu erkennen, mit aufgesetzten metallischen Profilgleitkufen zu versehen, die die jeweiligen Rundungen gut nachbilden.

Eine weitere Ausgestaltung besteht schließlich darin, im inneren Saugkanal einen optischen Staubdetektor anzuordnen, der den jeweiligen Staubdurchsatz durch Messung erfassen kann. Ein solcher optischer Staubdetektor ist für sich gesehen bekannt und besteht üblicherweise aus mindestens einem Lichtsender (Infrarotdioden) und mindestens einem Lichtempfänger (Fototransistor), dessen bzw. deren Ausgangssignale auf eine Auswerteschaltung arbeiten, wobei anfallende Staubmengen die Auswerteschaltung wiederholt triggern und verhindern, daß diese in einen zweiten Zustand umkippt.

Die Auswerteschaltung kann daher mindestens ein bistabiles oder monostabiles Element umfassen, welches von anfallenden Staubsignalen wiederholt getriggert wird und in der einen Position eine erste Anzeigeleuchte und in der anderen Position eine andere Anzeigeleuchte ansteuert, so daß der Benutzer an einer für ihn gut sichtbaren Stelle in der Bodendüse problemlos erkennen kann, ob an dem von ihm jeweils mit dem Staubsauger bearbeiteten Bereich noch Staub anfällt, so daß die Arbeit dort fortgesetzt werden muß oder ob er eine andere Stelle des Bodenbelags bearbeiten kann.

Aus der von unten auf die Bodenplatte erfolgenden Draufsicht der Fig. 12 ist, bei dem dort dargestellten Ausführungsbeispiel, auch gut die in der Gebrauchsstellung nach unten vorspringende erhabene, bevorzugt einstückig mit dem Material der Bodenplatte ausgebildete Dichtlippe 24 erkennbar (s. auch Fig. 13), was zu einem fast dicht abgeschlossenen Saugraum führt. Die Fig.12 läßt in Verbindung mit Fig. 14 auch erkennen, daß der mittlere Pflugsteg 18 bevorzugt separat hergestellt wird mit seitlich vorspringende Nasen aufweisenden Verhakungsbeinchen 37a, 37b, die einander gegenüberliegen und die in entsprechend zugeordnete Durchbrechungen 38 einer Aufnahmenut 52 für die Pflugleiste 18 angeordnet sind.

Dabei kann es sich noch als vorteilhaft erweisen, unmittelbar angrenzend an die hintere Reinigungskante 20 Durchbrechungen 53 in Form von schmalen Schlitzen in der Bodenplatte anzuordnen.

Die Fig. 14 zeigt die bevorzugte Ausführungsform der mittleren Pflugleiste mit nach unten gerichteter gitterkammartiger, also gezahnter oder gezackter Struktur 18a, wodurch sich die Öffnungswirkung auf den Flor verbessert. Dabei strömt die die Reinigungsleistung der Pflugleiste 18 sicherstellende Luftströmung der Pflugleiste von beiden Seiten unter den Rundformen 25 der vorderen und hinteren Reinigungskante 19, 20 zu.

Aus speziellen Gründen kann es sich schließlich noch als vorteilhaft erweisen, die Pflugleiste im Bereich der Saugöffnung 17 zu unterbrechen. Die Umrandung 24 ist als Luftbremse besonders für Hartfußböden geeignet.

## Patentansprüche

1. Bodendüse für Staubsauger, mit einem Gehäuse mit Bodenplatte, insbesondere einer im Gehäuse von einer Schwenkplatte (12) gelagerten höhenverstellbaren Bürstenleiste (13), und zwei in der Bodenplatte (14) befindlichen Saugkanälen quer zur Schieberichtung verlaufend, diese gebildet durch vordere und hintere Reinigungskanten (19, 20), die nach unten auf die zu reinigende Fläche gerichtet sind und eine abgerundete Konfiguration aufweisen und die durch eine mittlere Zwischenleiste getrennt sind, wodurch nach vorne und hinten angrenzende Saugkanäle strömungstechnisch ausgebildet sind, sowie ferner mit am Gehäuse angeordneten Unterstützungsmitteln in Form von Stützrädern oder Kufen im Bereich einer Saugstutzen-Schwenklagerung, dadurch gekennzeichnet, daß die Zwischenleiste als starrer und gegenüber den abgerundeten Gleitkanten der vorderen und hinteren Reinigungskanten (19, 20) gleichzeitig schmallippiger Pflugsteg (18) ausgebildet ist, der so durch seine Eingrabwirkung in das zu reinigende Florgewebe dieses je nach Bewegungsrichtung in den vorderen oder hinteren Saugkanal (16a, 16b) öffnet, wobei die vorderen und hinteren Reinigungskanten (19, 20) sowie die mittlere Pflugleiste (18) gegenüber den restlichen Flächen der Bodenplatte (14) erhaben und im wesentlichen in gleicher Höhe liegend ausgebildet sind.

2. Bodendüse nach Anspruch 1, dadurch gekennzeichnet, daß die von vorderer und hinterer Reinigungskante (19, 20) sowie von dem mittleren starren Pflugsteg (18) gebildeten Saugkanälen strömungstechnisch im mittleren Bereich der Bodendüse in jeweils zugeordnete Teilsauglöcher (17a, 17b) übergehen, die sich nach innen zu einem gemeinsamen Saugloch (17) vereinigen.

3. Bodendüse nach Anspruch 1 oder 2, dadurch gekennzeichnet, daß der mittlere Pflugsteg (18) nach unten auf das zu reinigende Florgewebe gerichtet eine gezahnte oder kammartige Form aufweist.

4. Bodendüse nach Anspruch 1, dadurch gekennzeichnet, daß die Schwenkachse, an welcher ein Handhabungsstutzen an der Bodendüse angreift, waagerecht gegenüber der Drehachse der Stützrollen nach vorn verlagert ist derart, daß von einer Bedienungsperson über den Handhabungsstutzen ausgeübte Druckwirkungen eine zusätzliche Anpreßwirkung der Bodendüse auf die zu bearbeitende Oberfläche zur Folge haben.

5. Bodendüse nach Anspruche 1, dadurch gekennzeichnet, daß eine vorspringende Umrandung (24) in Form einer Dichtlippe in der Bodenplatte vorgesehen ist.

6. Bodendüse nach einem der Ansprüche 1 bis 5, dadurch gekennzeichnet, daß eine Bürstenleiste (13) für die Hartfußbodenbearbeitung vor den Saugkanälen (16a, 16b) angeordnet ist, in der Bewegungsrichtung nach vorn der Bodendüse gesehen.

7. Bodendüse nach Anspruch 6, dadurch gekennzeichnet, daß die Bürstenleiste (13) durch ein erstes vorderes Fadenaufnehmerkissen (21) unterbrochen ist und daß hinter der hinteren Reinigungskante (20) und angrenzend an das hintere Saugteilloch (17b) ein weiteres Fadenaufnehmerkissen (22), ebenfalls mittig der Bodendüse, angeordnet ist.

8. Bodendüse nach Anspruch 6 oder 7, dadurch gekennzeichnet, daß zwischen einem oberen Deckgehäuseteil (11) und der mit diesem verbundenen Bodenplatte (14) die Schwenkplatte (12) für das Ausfahren der Bürstenleiste (13) angeordnet ist.

9. Bodendüse nach Anspruch 8, dadurch gekennzeichnet, daß das Deckgehäuseteil (11) und Bodenplatte (14) miteinander durch Labyrinthdichtungen verbunden sind.

10. Bodendüse nach einem der Ansprüche 1 bis 9, dadurch gekennzeichnet, daß der obere Deckgehäuseteil (11) nach hinten doppelt auf sich selbst zurückgefaltete, zwischen sich jeweils Freiräume (30) bildende Lagerwandungen beidseitig zu jeweils einem Unterstützungsmittel im Bereich der schwenkbaren Anlenkung des Saugstutzens (15) bildet.

11. Bodendüse nach Anspruch 4 oder 10, dadurch gekennzeichnet, daß gekröpfte Lagerachsen (31) für die Stützräder (28a, 28b) durch die doppelten Lagerwandbereiche geführt sind, daß die gekröpften Lagerachsen (31) die von den doppelten Wandbereichen gebildeten Freiräume (30) durchsetzen, daß in diesen Bereichen von der Schwenkplatte ausgehende, nach rückwärts geführte Schwenkhebel (12a, 12b, 12c, 12d) hineinragen, die mit Maulöffnungen (34') die Lagerachsen (31) umfassen.

12. Bodendüse nach Anspruch 10 oder 11, dadurch gekennzeichnet, daß gegenüber den Lagerachsen (31) nach vorn abgekröpfte Achszapfen (31b) jeweils aufeinander zu gerichtet vorspringend das Schwenklager für den Saugstutzen (15) bilden.

13. Bodendüse nach Anspruch 11 oder 12, dadurch gekennzeichnet, daß die Maulöffnungen (34') der von der Schwenkplatte (12) ausgehenden Schwenkhebel (12a, 12b, 12c, 12d) auf die gekröpften Lagerachsen (31) aufgeklipst sind und diese wie Sicherungsringe gegen ein seitliches Verschieben arretieren.

14. Bodendüse nach einem der Ansprüche 1 bis 13, dadurch gekennzeichnet, daß sich die Schwenkplatte innen gegen die Bodenplatte über Druckfedern (36) abstützt und von einer eine von außen als Bedienungswippe (48) zugänglichen Umschalteinrichtung betätigt ist, die sich mit einer Schwenkachse (46) über die Breite der Bodendüse erstreckt und mit auf Gegengleitflächen (51) der Schwenkplatte (12) gleitenden Gleitflächen (50) deren Verstellung bewirkt.

15. Bodendüse nach einem der Ansprüche 1 bis 14, dadurch gekennzeichnet, daß vom Deckgehäuseteil ein innerer kastenförmiger Saugkanal (43) gebildet ist, der von der Bodenplatte durch eine von dieser nach oben ausgehenden weiterführenden Umrandung (44', 44a') übernommen wird zur Bildung des sich in die beiden Teilsauglöchern (17a, 17b) aufteilenden Sauglochs (17).

16. Bodendüse nach Anspruch 15, dadurch gekennzeichnet, daß mindestens die von der Bodenplatte (14) gebildeten, in die beiden Teilsauglöcher (17a, 17b) übergehenden Umrandungen (23, 44a') sowohl nach innen als auch nach hinten abgeschrägt verlaufen zur Bildung allmählich gekrümmt verlaufender Führungsflächen für die Luftströmungen unter Vermeidung einer störenden Wirbelbildung.

17. Bodendüse nach einem der Ansprüche 14, 15 oder 16, dadurch gekennzeichnet, daß die Schwenkachse (46) der Umschalteinrichtung (45) von jeweiligen Halblagerböcken im Deckgehäuseteil bzw. in der Bodenplatte drehbar gelagert ist und eine mittlere Kröpfung (46a) aufweist zur Umgehung des inneren, von dem Deckgehäuseteil (11) gebildeten Saugkanals (43).

18. Bodendüse nach einem der Ansprüche 1 bis 17, dadurch gekennzeichnet, daß bei durchlaufender Bürstenleiste (13) das vordere Fadenaufnehmerkissen (21') den vorderen Saugkanal (16a) mittig unterbrechend in diesen verlagert ist, wobei unterhalb des vorderen Fadenaufnehmerkissens trichterförmig schräg zur Mitte und nach hinten geneigte Luftführungswände (52) verlaufen.

19. Bodendüse nach einem der Ansprüche 1 bis 18, dadurch gekennzeichnet, daß im Inneren des von beiden Teilsauglöchern (17a, 17b) beaufschlagten Saugkanal (43) ein optischer Staubdetektor, bestehend aus Lichtsender und Lichtempfänger angeordnet ist, dem eine Auswerteschaltung nachgeschaltet ist, die je nach gemessenem Staubdurchsatz unterschiedliche, von außen wahrnehmbare Anzeigeleuchten ansteuert, wobei eine netzunabhängige Stromversorgung (Batterie, Akku) innerhalb der Bodendüse angeordnet ist.

20. Bodendüse nach Anspruch 19, dadurch gekennzeichnet, daß die vom optischen Staubdetektor beaufschlagte Auswerteschaltung Sendemittel aufweist, deren Ausgangssignal zur Regelung der Staubsaugerleistung von einer den Staubsaugermotor ansteuernden Regelschaltung empfangen wird.

21. Bodendüse nach Anspruch 20, dadurch gekennzeichnet, daß von der Bodendüse eine Infrarot-Rundumstrahlung der Staubdetektorsignale ausgeht unter Anordnung von mehr als einer nach außen abstrahlenden Infrarotlampe.

22. Bodendüse nach Anspruch 1, dadurch gekennzeichnet, daß der Pflugsteg (18) im Einmündungsbereich der Saugkanäle unterbrochen ist.

## Claims

1. A floor nozzle for vacuum cleaners, with a casing with a base plate, in particular a vertically displaceable brush bar (13) supported in the casing by a swivel plate (12), and two suction ducts provided in the base plate (14) and extending transversely to the direction of pushing, formed by front and rear cleaning edges (19, 20) which are directed downwards onto the area to be cleaned and have a rounded shape and which are separated by a central intermediate bar, as a result of which suction ducts adjoining at the front and the rear are formed as a result of flow dynamics, and in addition with support means in the form of supporting wheels or runners mounted on the casing in the region of a suction-socket pivot mounting, **characterized in that** the intermediate bar is constructed as a plough bar (18) which is rigid and at the same time narrow-lipped with respect to the rounded sliding edges of the front and rear cleaning edges (19, 20) and which by its penetration action into the pile fabric to be cleaned thus opens the said pile fabric into the front or the rear suction duct (16a, 16b), depending upon the direction of movement, wherein the front and rear cleaning edges (19, 20) and the middle plough bar (18) are made raised and situated substantially at the same level with respect to the remaining faces of the base plate (14).

2. A floor nozzle according to Claim 1, **characterized in that** as a result of flow dynamics the suction ducts formed by the front and rear cleaning edges (19, 20) as well as by the central rigid plough bar (18) pass in the middle region of the floor nozzle into respectively associated partial suction apertures (17a, 17b) which combine together on the inside to form a common suction aperture (17).

3. A floor nozzle according to Claim 1 or 2, **characterized in that** the middle plough bar (18) has an indented or serrated shape directed downwards towards the pile fabric to be cleaned.

4. A floor nozzle according to Claim 1, **characterized in that** the pivot shaft, on which a manipulation socket engages on the floor nozzle, is displaced horizontally forwards with respect to the rotational shaft of the support rollers in such a way that thrust forces exerted by an operator by way of the manipulation socket result in an additional pressing action of the floor nozzle upon the surface to be treated.

5. A floor nozzle according to Claim 1, **characterized in that** a projecting edging (24) in the form of a sealing lip is provided in the base plate.

6. A floor nozzle according to one of Claims 1 to 5, **characterized in that** a brush bar (13) for treating the hard floor is arranged in front of the suction ducts (16a, 16b), as viewed in the direction of movement forwards of the floor nozzle.

7. A floor nozzle according to Claim 6, **characterized in that** the brush bar (13) is interrupted by a first front thread pick-up pad (21), and a farther thread pick-up pad (22) is arranged behind the rear cleaning edge (20) and adjacent the rear partial suction aperture (17b), likewise in the centre of the floor nozzle.

8. A floor nozzle according to Claim 6 or 7, **characterized in that** the swivel plate (12) for extending the brush bar (13) is arranged between an upper part of the covering casing (11) and the base plate (14) connected thereto.

9. A floor nozzle according to Claim 8, **characterized in that** the part of the covering casing (11) and the base plate (14) are connected to each other by labyrinth seals.

10. A floor nozzle according to one of Claims 1 to 9, **characterized in that** the upper part of the covering casing (11) forms mounting walls, folded back double against themselves towards the rear and forming respective free spaces (30) between themselves, on both sides to form a respective support means in the region of the pivotable articulation of the suction socket (15).

11. A floor nozzle according to Claim 4 or 10, **characterized in that** cranked bearing shafts (31) for the support wheels (28a, 28b) are guided by the double mounting-wall regions, the cranked bearing shafts (31) pass through the free spaces (30) formed by the double wall regions, and pivoting levers (12a, 12b, 12c, 12d) starting from the swivel plate and guided backwards and embracing the bearing shafts (31) with jaw openings (34') project into the said regions.

12. A floor nozzle according to Claim 10 or 11, **characterized in that** shaft pins (31b) offset forwards with respect to the bearing shafts (31), each projecting in a direction towards one another, form the pivot bearing for the suction socket (15).

13. A floor nozzle according to Claim 11 or 12, **characterized in that** the jaw openings (34') of the pivoting levers (12a, 12b, 12c, 12d) starting from the swivel plate (12) are clipped onto the cranked bearing shafts (31) and prevent them from lateral displacement like retaining rings.

14. A floor nozzle according to one of Claims 1 to 13, **characterized in that** the swivel plate is supported on the inside against the base plate by way of compression springs (36) and is actuated by a change-over device which is accessible from outside as an operating rocker button (48) and which extends with a pivot shaft (46) over the width of the floor nozzle and, by means of sliding surfaces (50) sliding on counter sliding surfaces (51) of the swivel plate (12), causes the displacement thereof.

15. A floor nozzle according to one of Claims 1 to 14, **characterized in that** an inner box-shaped suction duct (43) is formed by a part of the covering casing, and is received by the base plate by way of an edging (44', 44a') extending farther and starting from the top of the said base plate, in order to form the suction aperture (17) divided into the two partial suction apertures (17a, 17b).

16. A floor nozzle according to Claim 15, **characterized in that** at least the edgings (23, 44a') formed by the base plate (14) and passing into the two partial suction apertures (17a, 17b) extend both inwards and backwards in a sloping manner in order to form guide faces extending in a gradual curve for the air currents while avoiding the formation of damaging turbulence.

17. A floor nozzle according to one of Claims 14, 15 or 16, **characterized in that** the pivot shaft (46) of the change-over device (45) is rotatably mounted on respective half bearing blocks in the part of the covering casing and in the base plate respectively, and has a central offset in order to avoid the inner suction duct (43) formed by the part of the covering casing (11).

18. A floor nozzle according to one of Claims 1 to 17, **characterized in that** with a continuous brush bar (13) the front thread pick-up pad (21') is moved into the front suction duct (16a) so as to interrupt it centrally, wherein air-guiding walls (52) inclined obliquely to the centre and to the rear in the manner of a funnel extend below the front thread pick-up pad.

19. A floor nozzle according to one of Claims 1 to 18, **characterized in that** an optical dust detector comprising a light transmitter and a light receiver is arranged in the interior of the suction duct (43) acted upon by the two partial suction apertures (17a, 17b), an evaluation circuit being arranged downstream of the light receiver and controlling different indicator lights visible from the outside depending upon the dust throughput measured, wherein a current supply independent of the mains (battery, storage battery) is arranged inside the floor nozzle.

20. A floor nozzle according to Claim 19, **characterized in that** the evaluation circuit acted upon by the optical dust detector has transmitting means, the output signal of which is received by a regulating circuit controlling the vacuum-cleaner motor in order to regulate the performance of the vacuum cleaner.

21. A floor nozzle according to Claim 20, **characterized in that** an infrared all-round radiation of the dust-detector signals starts out from the floor nozzle with the arrangement of more than one infrared lamp radiating outwards.

22. A floor nozzle according to Claim 1, **characterized in that** the plough bar (18) is interrupted in the region of the opening of the suction ducts.

## Revendications

1. Embout d'aspirateur comprenant un boîtier ayant une plaque de sol, notamment une barrette porte-balais (13) réglable en hauteur, portée par une plaque (12) pivotante dans le corps de l'embout ainsi que deux canaux d'aspiration dans la plaque de sol (14), dirigés transversalement à la direction de déplacement, et qui sont formés par l'arête de nettoyage avant et l'arête de nettoyage arrière (19, 20), dirigées vers le bas en direction de la surface à nettoyer et ayant une configuration arrondie, en étant séparées par une barrette intermédiaire, médiane formant ainsi des canaux d'aspiration, aérauliques, adjacents vers l'avant et vers l'arrière, ainsi qu'en outre des moyens d'appui en forme de galets d'appui ou de patins dans la zone du palier de pivotement de l'embout sur le boîtier,
caractérisé en ce que
la barrette intermédiaire est réalisée sous la forme d'une barrette d'enfoncement (18), rigide, en même temps à lèvres étroites par rapport aux patins arrondis des arêtes de nettoyage avant et arrière (19, 20), et qui par son effet de pénétration dans le tapis de sol à nettoyer, s'ouvre suivant la direction du mouvement, vers le canal d'aspiration avant ou arrière (16a, 16b), les arêtes de nettoyage avant et arrière (19, 20) ainsi que la barrette d'enfoncement médiane (18) étant réalisées en relief par rapport aux autres surfaces de la plaque de sol, et en étant situées pratiquement à la même hauteur.

2. Embout d'aspirateur selon la revendication 1,
caractérisé en ce que
les canaux d'aspiration formés par les arêtes de nettoyage avant et arrière (19, 20) ainsi que l'entretoise formant la barrette d'enfoncement, rigide, médiane (18), rejoignent de manière aéraulique dans la zone médiane de l'embout les trous d'aspiration partiels (17a, 17b) associés, et qui se réunissent vers l'intérieur en un trou d'aspiration commun (17).

3. Embout d'aspirateur selon la revendication 1 ou 2,
caractérisé en ce que
la barrette d'enfoncement (18) médiane présente une forme dentée ou en peigne dirigée vers le bas sur le tapis à nettoyer.

4. Embout d'aspirateur selon la revendication 1,
caractérisé en ce que
l'axe de pivotement par lequel un ajutage formant poignée, rejoint cet embout, est décalé vers l'avant, horizontalement par rapport à l'axe de rotation des galets d'appui de façon que la poussée exercée par l'utilisateur par l'intermédiaire de l'ajutage formant poignée, se traduit par une pression supplémentaire de l'embout sur la surface à traiter.

5. Embout d'aspirateur selon la revendication 1,
caractérisé par
un bord (24) en saillie, en forme de lèvre d'étanchéité au niveau de la plaque de sol.

6. Embout d'aspirateur selon l'une des revendications 1 à 5,
caractérisé en ce que
une barrette à brosses (13) est prévue en amont des canaux d'aspiration (16a, 16b) pour traiter des sols durs, dans la direction de déplacement, à l'avant de l'embout.

7. Embout d'aspirateur selon la revendication 6,
caractérisé en ce que
la barrette à brosse (13) est interrompue par un premier coussinet de prise de fil (21), avant et en ce que derrière l'arête de nettoyage arrière (20) et de manière adjacente au trou partiel d'aspiration arrière (17b), il se trouve un autre coussinet de réception de fil (22) également au milieu de l'embout.

8. Embout d'aspirateur selon la revendication 6 ou 7,
caractérisé en ce que
entre une partie supérieure de boîtier (11) et la plaque de sol (14) reliée à cette partie, se trouve la plaque pivotante (12) pour mettre la barrette à brosses (13) en saillie.

9. Embout d'aspirateur selon la revendication 8,
caractérisé en ce que
la partie de boîtier de couvercle (11) et la plaque de sol (14) sont reliées par des joints en labyrinthe.

10. Embout d'aspirateur selon l'une des revendications 1 à 9,
caractérisé en ce que
la partie supérieure du boîtier de couvercle (11) est doublée vers l'arrière en étant repliée sur elle-même entre chaque fois des joues de palier formant des deux côtés des volumes libres (30), en formant chaque fois un moyen d'appui au niveau de l'articulation de pivotement de l'ajutage d'aspiration (15).

11. Embout d'aspirateur selon la revendication 4 ou 10,
caractérisé en ce que
les axes de palier (31), cintrés pour les roues d'appui (28a, 28b) traversent les zones de paroi de palier, dédoublées, et les axes de palier (31), cintrés, traversent les volumes libres (30) formés par les zones de paroi doublées, et dans ces zones, en partant de la plaque pivotante, des leviers de basculement dirigés vers l'arrière (12a, 12b, 12c, 12d), comprennent les axes de palier (31) avec les orifices (34').

12. Embout d'aspirateur selon la revendication 10 ou 11,
caractérisé en ce que
par rapport aux axes de palier (31), des tourillons d'axe (31b) recourbés vers l'avant, forment en étant dirigés l'un vers l'autre, le palier de pivotement de l'ajutage d'aspiration (15).

13. Embout d'aspirateur selon la revendication 11 ou 12,
caractérisé en ce que
les orifices (34') des leviers de pivotement (12a, 12b, 12c, 12d) partant de la plaque de pivotement (12) sont emmanchés élastiquement sur les axes de palier (31) cintrés et bloquent ceux-ci comme des bagues de fixation contre tout coulissement latéral.

14. Embout d'aspirateur selon l'une des revendications 1 à 13,
caractérisé en ce que
la plaque pivotante s'appuie par rapport à la plaque de sol par des ressorts de compression (36) et est actionnée par une installation de commutation accessible de l'extérieur sous la forme d'un levier de manoeuvre (48), et l'axe de pivotement (46) de cette installation s'étend sur toute la largeur de l'embout d'aspirateur et produit le réglage de surface de glissement (50) qui glisse sur des surfaces de glissement opposées (51) de la plaque basculante (12).

15. Embout d'aspirateur selon l'une des revendications 1 à 14,
caractérisé en ce que
la partie de boîtier de couvercle forme un canal d'aspiration (43), intérieur, en caisson, qui est repris par la plaque de sol, par un bord (44', 44a'), poursuivant cette plaque vers le haut, pour former l'orifice d'aspiration (17) qui se subdivise en deux orifices partiels (17a, 17b).

16. Embout d'aspirateur selon la revendication 15,
caractérisé en ce que
au moins les bords (23, 44a'), formés par la plaque de sol (14) et qui rejoignent les deux orifices partiels (17a, 17b) sont dirigés en biais à la fois vers l'intérieur et vers l'arrière pour former des surfaces de guidage progressivement cintrées, pour la circulation de l'air en évitant de former des tourbillons gênants.

17. Embout d'aspirateur selon l'une des revendications 14, 15 ou 16,
caractérisé en ce que
l'axe de basculement (46) de l'installation de commutation (45) est monté à rotation dans la partie de boîtier de couvercle ou la plaque de sol dans des demi-blocs de palier respectifs, et comprend une partie médiane cintrée (46a) pour contourner le canal d'aspiration (43) intérieur formé par la partie de boîtier de couvercle (11).

18. Embout d'aspirateur selon l'une des revendications 1 à 14,
caractérisé en ce que
pour une barrette à brosses (13), continue, le coussinet de réception de fil (21'), avant, est décalé dans le canal d'aspiration (16a) en interrompant celui-ci au milieu, et en dessous du coussinet de réception de fil avant, les parois de guidage de l'air sont dirigées en forme d'entonnoir, en biais vers le milieu et vers l'arrière (52).

19. Embout d'aspirateur selon l'une des revendications 1 à 18,
caractérisé en ce que
à l'intérieur du canal d'aspiration (43) sollicité par les deux orifices partiels (17a, 17b), il y a un détecteur de poussière optique, composé d'un photoémetteur et d'un photorécepteur reliés à un circuit d'exploitation et qui, suivant le débit mesuré de la poussière, commandent différents voyants lisibles de l'extérieur, une alimentation électrique indépendante du réseau étant prévue à l'intérieur de l'embout d'aspirateur (pile, accumulateur).

20. Embout d'aspirateur selon la revendication 19,
caractérisé en ce que
le circuit d'exploitation alimenté par le détecteur optique de poussière, comporte des moyens d'émission dont le signal de sortie est reçu par un circuit de régulation commandant le moteur de l'aspirateur pour réguler la puissance d'aspiration.

21. Embout d'aspirateur selon la revendication 20,
caractérisé en ce que
il émet un rayonnement périphérique, à infrarouges pour les signaux de détection de poussière par la mise en place de plus d'une lampe infrarouge émettant vers l'extérieur.

22. Embout d'aspirateur selon la revendication 1,
caractérisé en ce que
la barrette d'enfoncement (18) est interrompue dans la zone de débouché des canaux d'aspiration.
